# EUROPÄISCHE PATENTSCHRIFT

(11) **EP 0 987 972 B1**
(45) Veröffentlichungstag und Bekanntmachung des Hinweises auf die Patenterteilung: **06.11.2002**
(21) Anmeldenummer: 98937443.4
(22) Anmeldetag: 04.06.1998
(51) Int. Cl.: A47G 23/06

(54) **TABLETT**
TRAY
PLATEAU

(30) Priorität: 09.06.1997 DE 19724302
(43) Veröffentlichungstag der Anmeldung: 29.03.2000
(73) Patentinhaber: De Ster N.V., 2320 Hoogstraten (BE)
(72) Erfinder: CORNELISSEN, Arthur, B-8370 Blankenberge (BE)
(74) Vertreter: Wagner, Carsten
(86) Internationale Anmeldenummer: EP9803323
(87) Internationale Veröffentlichungsnummer: WO98056282

(56) Entgegenhaltungen:
- DE-A- 2 120 473
- DE-A- 2 501 427
- DE-U- 9 002 925
- GB-A- 190 901 546
- US-A- 1 669 065
- US-A- 4 190 191
- US-A- 4 360 148
- US-A- 4 489 971
- US-A- 4 947 985

## Beschreibung

Die Erfindung betrifft ein Tablett der im Oberbegriff des Anspruchs 1 genannten Art zur Aufnahme von Verpflegung, insbesondere an Bord von Flugzeugen, Fahrzeugen oder anderen Transportmitteln.

Derartige Tabletts sind allgemein bekannt. Sie weisen eine Aufnahmefläche zur Aufnahme von Verpflegung auf, wobei die Verpflegung, beispielsweise an Bord von Flugzeugen, in Menübehältern, Schalen, Bechern, Tassen oder dergleichen enthalten sein kann, die bei Verwendung des Tabletts, beispielsweise beim Servieren von Speisen mit dem Tablett, auf der Aufnahmefläche stehen.

Bei der Verpflegung von Reisenden, insbesondere an Bord von Flugzeugen, ist es häufig erforderlich, mit dem Tablett ein komplettes Menü zu servieren, dessen Bestandteile (Vorspeise, Hauptgericht, Nachspeise) in mehreren Menübehältern enthalten sind, so daß die Aufnahmefläche des Tabletts entsprechend groß ausgebildet sein muß. Dies insbesondere dann, wenn gleichzeitig mit der Mahlzeit auch noch Getränke mit dem Tablett serviert werden. Bei Tabletts mit großen Aufnahmeflächen treten aufgrund der insbesondere an Bord von Flugzeugen beengten Raumverhältnisse häufig Probleme auf, beispielsweise dann, wenn nebeneinander sitzende Passagiere mit ihren Tabletts aneinander stoßen. Es besteht dann die Gefahr, daß auf den Tabletts stehende Becher oder Tassen umgestoßen werden und ihr Inhalt verschüttet wird.

Bei kleineren Tabletts mit entsprechend kleinerer Aufnahmefläche treten dadurch Probleme auf, daß die Menübehälter und dergleichen auf dem Tablett dicht gedrängt stehen, was ihre Handhabung, beispielsweise beim öffnen, erschwert. Außerdem steht auf solchen Tabletts keine Ablagefläche, beispielsweise für abgenommene Deckel von Menübehältern, zur Verfügung.

Durch US-A-1,669,065 ist ein Tablett bekannt, das einen Tablettkörper, an dem eine erste Aufnahmefläche zur Aufnahme von Verpflegung gebildet ist, und ein sich oberhalb der ersten Aufnahmefläche und beabstandet zu dieser erstreckendes Aufnahmeteil aufweist, an dessen Oberseite eine zweite Aufnahmefläche zur Aufnahme von Verpflegung gebildet ist.

Bei dem bekannten Tablett ist das Aufnahmeteil über einen Klappmechanismus klappbar mit dem Klapptablettkörper verbunden.

Ein Nachteil des bekannten Tabletts besteht darin, daß es aufgrund der klappbaren Verbindung zwischen dem Aufnahmeteil und dem Tablettkörper aufwendig und damit teuer in der Herstellung ist. Ein weiterer Nachteil des bekannten Tabletts besteht darin, daß seine Flexibilität im Einsatz eingeschränkt ist, da aufgrund der klappbaren Verbindung zwischen dem Aufnahmeteil und dem Tablettkörper das Aufnahmeteil in seiner Aufnahmeposition relativ zu dem Tablettkörper stets die gleiche Position einnimmt.

Durch die DE-A-25 01 427 ist eine stapelbare Servierbrett- und Behälteranordnung bekannt, bei der jedes Servierbrett nur eine Ausnahmefläche aufweist. Für eine Verwendung unter beengten Raumverhältnissen ist das aus dieser Druckschrift bekannte Tablett somit nicht geeignet.

Durch die DE-A-21 20 473 ist ein Servierbrett bekannt, das ebenfalls lediglich eine Aufnahmefläche aufweist und das damit ebenfalls für die Verwendung unter beengten Raumverhältnissen wenig geeignet ist.

Durch DE-U-90 02 925.9 ist eine Mehrwegverpackung aus Kunststoff bekannt, die aus einer rechteckigen Menüschale mit abnehmbarem Deckel besteht.

Durch US-A-4 360 148 ist ein Tablett der betreffenden Art bekannt, das einen Tablettkörper aufweist, an dem eine erste Aufnahmefläche zur Aufnahme von Verpflegung gebildet ist. Das aus der Druckschrift bekannte Tablett weist ferner ein sich oberhalb der ersten Aufnahmefläche und beabstandet zu dieser erstreckendes Aufnahmeteil auf, an dessen Oberseite eine zweite Aufnahmefläche zur Aufnahme von Verpflegung gebildet ist, wobei das Aufnahmeteil verschiebbar an dem Tablettkörper angeordnet ist, derart, daß sich bei Verschiebung des Aufnahmeteils die zweite Aufnahmefläche parallel zu der ersten Aufnahmefläche verschiebt.

Ähnliche Tabletts sind auch durch US-A-4 190 191 und US-A-4 947 985 bekannt.

Der Erfindung liegt die Aufgabe zugrunde, ein Tablett der im Oberbegriff des Anspruchs 1 genannten Art anzugeben, das für eine Verwendung unter beengten Raumverhältnissen geeignet ist und bei dem ein Zugang zu auf der ersten Aufnahmefläche aufgenommener Verpflegung oder dergleichen erleichtert ist.

Diese Aufgabe wird durch die im Anspruch 1 angegebene Lehre gelöst.

Der Grundgedanke der erfindungsgemäßen Lehre besteht darin, Aufnahmeflächen auf verschiedenen Ebenen übereinander anzuordnen, so daß die eigentliche Grundfläche des Tabletts gering sein kann, die auf übereinander liegenden Ebenen angeordneten Aufnahmeflächen zusammen jedoch eine Aufnahmefläche bilden, die wesentlich größer sein kann als die Grundfläche.

Auf diese Weise sind Platzprobleme vermieden, und die Handhabung des Tabletts ist verbessert.

Das Tablett kann in seiner Höhe so bemessen sein, daß es in Einschubfächer bestehender Trolleys paßt. Besondere Trolleys sind somit für das erfindungsgemäße Tablett nicht erforderlich.

Wegen der übereinander angeordneten Aufnahmeflächen kann die Grundfläche des erfindungsgemäßen Tabletts gegenüber herkömmlichen Tabletts verkleinert sein, ohne daß die insgesamt zur Verfügung stehende Aufnahmefläche verringert ist. Bei verkleinerter Grundfläche paßt jedoch im Vergleich zu herkömmlichen Tabletts eine größere Anzahl erfindungsgemäßer Tabletts in ein Einschubfach eines Trolleys. Daraus ergibt sich gegenüber herkömmlichen Tabletts beispielsweise an Bord von Flugzeugen eine erhebliche Platzersparnis durch Einsparung von Trolleys. Durch den verringerten Platzbedarf für die Verpflegung ist es möglich, in Flugzeugen zusätzliche Sitzreihen einzubauen oder bei gleicher Anzahl von Sitzreihen den Abstand zwischen den Sitzreihen zu vergrößern, was Kosten spart bzw. einen höheren Komfort für die Passagiere ergibt. Erfindungsgemäß ist das Aufnahmeteil verschiebbar an dem Tablettkörper angeordnet**,** derart, daß sich bei Verschiebung des Aufnahmeteils die zweite Aufnahmefläche im wesentlichen parallel zu der ersten Aufnahmefläche verschiebt. Auf diese Weise kann der Benutzer das Aufnahmeteil nach der einen oder der anderen Seite in verschiedene Positionen verschieben, so daß der Zugang zu auf der ersten Aufnahmefläche des Tablettkörpers stehenden Menübehältern oder dergleichen erleichtert ist.

Eine zweckmäßige Weiterbildung der Ausführungsform mit dem verschiebbaren Aufnahmeteil sieht vor, daß der Tablettkörper an gegenüberliegenden Seiten mit sich in Verschieberichtung des Aufnahmeteils erstreckenden Nuten versehen ist und daß die Randteile mit zu den Nuten im wesentlichen komplementär geformten Enden in die Nuten eingreifen. Diese Ausführungsform ist einfach und kostengünstig herstellbar und gewährleistet einen sicheren Halt des Aufnahmeteils an dem Tablettkörper quer zur Verschieberichtung. Statt mit den Randteilen kann das Aufnahmeteil jedoch auch mit sich in Richtung auf den Tablettkörper erstreckenden Vorsprüngen in die Nuten eingreifen.

Die Randteile erstrecken sich zweckmäßigerweise in Verschieberichtung im wesentlichen über die gesamte Ausdehnung des Aufnahmeteils. Auf diese Weise ist die Stabilität des Aufnahmeteils und sein Halt an dem Tablettkörper quer zur Verschieberichtung weiter verbessert.

Eine Weiterbildung der Ausführungsform mit den Nuten sieht vor, daß das Tablett an wenigstens zwei gegenüberliegenden Seiten mit Handgriffen versehen ist, an deren Oberseite die Nuten gebildet sind. Bei dieser Ausführungsform ist die Herstellung vereinfacht, weil die Nuten nicht an dem Tablettkörper ausgebildet sein müssen, sondern in die Handgriffe eingeformt sein können, die bei der Herstellung des Tabletts an den Tablettkörper angesetzt oder auf einen Tablettrand aufgeschoben werden. Die Handgriffe können jedoch auch einstückig mit dem Tablettkörper geformt, insbesondere durch Spritzgießen angespritzt sein. Ferner können die Nuten auch zwischen dem Handgriff und einem Teil des Tablettkörpers gebildet sein.

Eine andere Weiterbildung der erfindungsgemäßen Lehre sieht vor, daß die an dem Aufnahmeteil gebildete zweite Aufnahmefläche kleiner als die erste Aufnahmefläche ist. Bei dieser Ausführungsform deckt das Aufnahmeteil in der Draufsicht nur einen Teil der ersten Aufnahmefläche ab, so daß der nicht abgedeckte Teil der ersten Aufnahmefläche von oben zugänglich ist. Auf diese Weise ist die Handhabung von auf der ersten Aufnahmefläche stehenden Menübehältern oder dergleichen erleichtert.

Bei der vorgenannten Ausführungsform kann die zweite Aufnahmefläche etwa halb so groß wie die erste Aufnahmefläche sein.

Gemäß einer anderen Weiterbildung der erfindungsgemäßen Lehre weist das Tablett und/oder das Aufnahmeteil einen sich von der jeweiligen Aufnahmefläche nach oben erstreckenden Rand auf. Bei dieser Ausführungsform ist ein seitliches Abrutschen von auf der Aufnahmefläche angeordneten Gegenständen verhindert.

Die erste Aufnahmefläche und/oder die zweite Aufnahmefläche können mit Profilierungen, insbesondere Vertiefungen versehen sein, die Standflächen begrenzen, die wenigstens teilweise dem äußeren Umriß des Bodens von auf dem Tablett aufzunehmenden Menübehältern, Schalen, Bechern, Tassen oder dergleichen entsprechen. Dadurch ist der Halt dieser Gegenstände auf der Aufnahmefläche verbessert.

Form und Größe des Tabletts sind in weiten Grenzen wählbar, und das Tablett kann aus unterschiedlichen Materialien bestehen. Zweckmäßigerweise besteht der Tablettkörper und/oder das Aufnahmeteil jedoch aus Kunststoff, so daß das erfindungsgemäße Tablett einfach und kostengünstig herstellbar ist. Vorzugsweise bestehen der Tablettkörper und/oder das Aufnahmeteil aus durchsichtigem Kunststoff, so daß durch das Aufnahmeteil hindurch unter dem Aufnahmeteil auf der ersten Aufnahmefläche angeordnete Gegenstände betrachtbar sind.

Gemäß einer anderen Weiterbildung der erfindungsgemäßen Lehre weist das Tablett Verbindungsmittel zum lösbaren Verbinden des Tabletts mit wenigstens einem benachbarten Tablett auf. Bei dieser Ausführungsform ist eine lösbare Reihenverbindung benachbarter Tabletts gebildet, was beispielsweise dann von Vorteil ist, wenn die Tabletts hintereinander in einem Trolley angeordnet sind und nacheinander aus dem Trolley entnommen werden sollen. Das in Entnahmerichtung vordere Tablett bewegt dann das jeweils nachfolgende Tablett in Entnahmerichtung mit, so daß die Tabletts bequem nacheinander entnommen werden können.

Eine Weiterbildung der Ausführungsform mit den Verbindungsmitteln sieht vor, daß die Verbindungsmittel durch ein erstes Verbindungselement, das seitlich an dem Tablett angeordnet ist, und eine sich im wesentlichen parallel zur Tablettseite erstreckende Nut aufweist, und durch ein zweites Verbindungselement, das an der dem ersten Verbindungselement gegenüberliegenden Tablettseite angeordnet ist und einen Vorsprung zum formschlüssigen Eingriff in eine Nut eines ersten Verbindungselementes eines benachbarten Tabletts aufweist, gebildet sind. Diese Ausführungsform ist einfach, kostengünstig herstellbar und funktionssicher.

Hierbei können die Verbindungselemente an dem Tablettkörper und/oder an dem Aufnahmeteil angeordnet sein.

Eine Weiterbildung der Ausführungsform mit den Verbindungselementen sieht vor, daß die freien Enden der Verbindungselemente als Haken ausgebildet sind, wobei der Haken des ersten Verbindungselementes nach unten und der Haken des zweiten Verbindungselementes nach oben weist, derart, daß das erste Verbindungselement eines Tabletts an dem zweiten Verbindungselement eines benachbarten Tabletts einhakbar ist. Bei dieser Ausführungsform ist eine sichere Verbindung benachbarter Tabletts gebildet, die durch Anheben eines der Tabletts und Aushaken des ersten Verbindungselementes von dem zweiten Verbindungselement des benachbarten Tabletts lösbar ist.

Form, Größe und Querschnitt der Verbindungselemente sind in weiten Grenzen wählbar. Eine besonders vorteilhafte Weiterbildung der Ausführungsform mit den Verbindungselementen sieht jedoch vor, daß das erste und/oder das zweite Verbindungselement einen im wesentlichen pfeilförmigen Querschnitt aufweist bzw. aufweisen, dessen Pfeilspitze von dem Tablett wegweist. Ein Vorteil dieser Ausführungsform gegenüber der vorgenannten Ausführungsform besteht darin, daß die ersten bzw. zweiten Verbindungselemente eines Tabletts sowohl mit den ersten Verbindungselementen als auch an den zweiten Verbindungselementen eines benachbarten Tabletts verbindbar sind, während bei der vorgenannten Ausführungsform eine Verbindung benachbarter Tabletts nur möglich ist, wenn ein erstes Verbindungselement eines Tabletts mit seinem nach unten weisenden Haken einem zweiten Verbindungselement eines benachbarten Tabletts mit seinem nach oben weisenden Haken gegenübersteht.

Gemäß einer zweckmäßigen Weiterbildung der Ausführungsform mit den Verbindungselementen mit den Verbindungselementen mit dem im wesentlichen pfeilförmigen Querschnitt vergrößert sich der Querschnitt der Verbindungselemente entlang der Tablettseite nach außen. Die Verbindungselemente können beispielsweise derart ausgebildet sein, daß sich ihr Querschnitt entlang der Tablettseite, an dem das jeweilige Verbindungselement angeordnet ist, zur Seite sowie nach oben und unten vergrößert. Ist beispielsweise das Verbindungselement an einer Schmalseite angeordnet, so kann sich sein Querschnitt entlang der Schmalseite zur angrenzenden Längsseite hin vergrößern, beispielsweise derart, daß sich die Fläche der Pfeilspitze des pfeilförmigen Querschnitts vergrößert. Auf diese Weise ist das Einhaken der Tabletts aneinander erleichtert.

Die Verbindungselmemente können an den Tablettkörper und/oder das Aufnahemteil angesetzt sein. Gemäß einer zweckmäßigen Weiterbildung sind jedoch die Verbindungselemente an den Tablettkörper und/oder das Aufnahmeteil angeformt. Diese Ausführungsform ist einfach und kostengünstig herstellbar.

Eine vorteilhafte Weiterbildung der Ausführungsform mit den Nuten sieht vor, daß die Nuten im Bereich ihrer Enden einen Anschlag zur Begrenzung der Verschiebung des Aufnahmeteils relativ zu dem Tablettkörper aufweisen. Bei dieser Ausführungsform ist vermieden, daß sich die Randteile des Aufnahmeteils in Verschieberichtung aus den Nuten herausbewegen, so daß ein unerwünschtes Lösen des Aufnahmeteils von dem Tablettkörper vermieden ist.

Zweckmäßigerweise ist der Anschlag hierbei durch das Verbindungselement gebildet, so daß ein separates Bauteil nicht erforderlich ist.

Bei der Ausführungsform mit den Randteilen können diese zweckmäßigerweise im Bereich ihrer freien Enden einen nach außen weisenden Randbereich aufweisen. Wird das Aufnahmeteil separat, d. h. ohne den Tablettkörper, verwendet, so kann sich das Aufnahmeteil mit diesen Randteilen beispielsweise an einem Randwulst einer Tischplatte eines Passagiertisches in einem Flugzeug abstützen.

Bei den Ausführungsformen mit dem lösbaren Aufnahmeteil können Klemmittel zur Klemmverbindung des Aufnahmeteils mit dem Tablettkörper vorgesehen sein. Durch diese Klemmittel ist ein unerwünschtes Lösen des Aufnahmeteiles von dem Tablettkörper vermieden.

Zweckmäßigerweise sind die Klemmittel hierbei durch wenigstens eine Klammer gebildet, die in Klemmlage den Rand des Tablettkörpers und den Randbereich der Randteile des Aufnahmeteils klemmend übergreift. Bei dieser Ausführungsform ist bei aufgeklemmter Klammer das Aufnahmeteil sicher mit dem Tablettkörper verbunden und nach Abnehmen der Klammer von dem Tablettkörper lösbar.

Die Klammer kann als separates Teil ausgebildet sein. Eine vorteilhafte Weiterbildung sieht jedoch vor, daß die Klammer an den Rand des Tablettkörpers oder den Randbereich der Randteile des Aufnahmeteils angeformt ist. Bei dieser Ausführungsform ist die Herstellung vereinfacht, da ein separates Teil für die Klammer nicht mehr erforderlich ist.

Eine andere Weiterbildung der erfindungsgemäßen Lehre sieht vor, daß der Tablettkörper vorzugsweise im Bereich seines Randes mit Stützteilen versehen ist, die über die Unterseite des Tablettkörpers überstehen. Bei dieser Ausführungsform kann das Tablett in einem Trolley hängend aufgenommen sein oder sich mit den Stützteilen in einem Fach des Trolleys abstützen.

Das erfindungsgemäße Tablett kann auch mehr als zwei übereinander angeordnete Ebenen aufweisen, auf denen sich Aufnahmeflächen befinden.

Die Erfindung wird nachfolgend anhand der beigefügten Zeichnung, in der Ausführungsbeispiele dargestellt sind, näher erläutert.

Es zeigen:
- Fig. 1: in schematischer Seitenansicht ein erstes Ausführungsbeispiel des erfindungsgemäßen Tabletts ohne Aufnahmeteil,
- Fig. 2: eine Ansicht von oben in Fig. 1 auf das Tablett gemäß Fig. 1,
- Fig. 3: in schematischer Seitenansicht ein Aufnahmeteil des Tabletts gemäß Fig. 1,
- Fig. 4: eine Ansicht von oben in Fig. 3 auf das Aufnahmeteil gemäß Fig. 3,
- Fig. 5: in teilweise geschnittener Seitenansicht das Tablett gemäß Fig. 1 mit angesetztem Aufnahmeteil gemäß Fig. 3 und auf dem Tablett aufgenommenen Menübehältern,
- Fig. 6: eine Ansicht von oben in Fig. 5 auf die Anordnung gemäß Fig. 5,
- Fig. 7: das Tablett gemäß Fig. 1 mit darauf aufgenommenen Menübehältern, jedoch ohne Aufnahmeteil,
- Fig. 8: in gleicher Darstellung wie Fig. 5 ein zweites Ausführungsbeispiel des erfindungsgemäßen Tabletts,
- Fig. 9: in gleicher Darstellung wie Fig. 1 das Tablett gemäß Fig. 8 ohne Aufnahmeteil,
- Fig. 10: eine Draufsicht auf ein zweites Ausführungsbeispiel des Aufnahmeteils,
- Fig. 11: eine Draufsicht auf ein drittes Ausführungsbeispiel des erfindungsgemäßen Tabletts ohne Aufnahmeteil,
- Fig. 12: das Tablett gemäß Fig. 11 in teilweise geschnittener Seitenansicht mit darauf aufgenommenen Menübehältern,
- Fig. 13: die in Fig. 11 untere Hälfte des Tabletts gemäß Fig. 11 mit darauf aufgenommenen Menübehältern,
- Fig. 14: eine schematische Schnittansicht der miteinander verbundenen Verbindungselemente von nebeneinander angeordneten benachbarten Tabletts,
- Fig. 15: eine schematische Schnittansicht einer weiteren Ausführungsform von Verbindungselementen,
- Fig. 16: in gleicher Darstellung wie Fig. 15 eine weitere Ausführungsform von Verbindungselementen,
- Fig. 17: in gleicher Darstellung wie Fig. 6 ein viertes Ausführungsbeispiel des erfindungsgemäßen Tabletts mit Verbindungselementen gemäß Fig. 16,
- Fig. 18: eine Ansicht in Richtung eines Pfeiles A in Fig. 17 auf das Tablett gemäß Fig. 17 ohne Aufnahmeteil,
- Fig. 19: eine Ansicht in Richtung eines Pfeiles B in Fig. 17 des Tabletts gemäß Fig. 17 mit darauf aufgesetztem Aufnahmeteil,
- Fig. 20: in vergrößerter Darstellung eine Einzelheit in Fig. 19 im Bereich des Verbindungselementes,
- Fig. 21: das Aufnahmeteil gemäß den Figuren 19 und 20 ohne den Tablettkörper,
- Fig. 22: ein erstes Ausführungsbeispiel von Klemmitteln zur Klemmverbindung des Tablettkörpers mit dem Aufnahmeteil,
- Fig. 23: ein zweites Ausführungsbeispiel von Klemmitteln zur Klemmverbindung des Tablettkörpers mit dem Aufnahmeteil,
- Fig. 24: eine Einzelheit eines in einem Trolley aufgenommenen weiteren Ausführungsbeispiels des erfindungsgemäßen Tabletts im Bereich des Randes des Tablettkörpers und
- Fig. 25: eine Draufsicht auf einen Teil der ersten Aufnahmefläche eines weiteren Ausführungsbeispieles des erfindungsgemäßen Tabletts.

In den Figuren der Zeichnungen sind gleiche bzw. entsprechende Bauteile mit den gleichen Bezugszeichen versehen.

In Fig. 1 ist ein Tablett 2 dargestellt, das einen flachen Tablettkörper 4 aus Kunststoff aufweist, an dessen Oberseite eine erste Aufnahmefläche 6 gebildet ist. Das Tablett 2 weist einen sich von dem Tablettkörper 4 nach oben und außen erstreckenden Rand 8 auf. Der Rand 8 kann sich über den gesamten Umfang des Tabletts erstrecken; er kann jedoch auch nur an zwei gegenüberliegenden Seiten des Tabletts 2 gebildet sein. An den Rand 8 sind an zwei gegenüberliegenden Seiten des Tabletts 2 flache Handgriffe 10, 12 angesetzt, die an ihrer Oberseite jeweils mit einer nach oben offenen Nut 14 bzw. 16 versehen sind.

Aus Fig. 2 ist ersichtlich, daß der Tablettkörper 4 im wesentlichen rechteckig ausgebildet ist. Weiterhin ist ersichtlich, daß sich der Rand 8 im wesentlichen über die gesamte Länge der Seiten, an denen die Handgriffe 10, 12 angeordnet sind, erstreckt, wobei sich die Nuten 14, 16 über die gesamte Länge der Handgriffe 10, 12 erstrecken. Ferner ist aus Fig. 2 ersichtlich, daß das Tablett 2 an der ersten Aufnahmefläche 6 Profilierungen 18, 20 aufweist, die bei diesem Ausführungsbeispiel durch Vertiefungen in der ersten Aufnahmefläche 6 des Tablettkörpers 4 gebildet sind und Standflächen 22, 24 begrenzen, die an den äußeren Umriß des Bodens von auf dem Tablett aufzunehmenden Menübehältern, Schalen, Bechern, Tassen oder dergleichen, in denen die Verpflegung aufgenommen ist, angepaßt ist.

In Fig. 3 ist ein Aufnahmeteil 26 dargestellt, das einen flachen Körper 28 aus Kunststoff aufweist. An der Oberseite des Körpers 28 ist eine zweite Aufnahmefläche 30 gebildet, und von dem Körper 28 erstreckt sich ein Rand 32 nach oben und außen, wobei der Rand sich über den gesamten Umfang des Körpers 28 des Aufnahmeteils 26 in seinem Randbereich erstrecken oder nur an zwei gegenüberliegenden Seiten des Körpers 28 gebildet sein kann. Ferner weist das Aufnahmeteil 26 sich an gegenüberliegenden Seiten sich von dem Rand 32 nach unten erstreckende Randteile 34, 36 auf, deren Enden 38, 40 zu den Nuten 14, 16 des Tablettkörpers 4 im wesentlichen komplementär geformt sind.

Aus Fig. 4 ist ersichtlich, daß sich der Rand 32 im wesentlichen über die gesamte Ausdehnung der Längsseiten des Aufnahmeteils 26 erstreckt und daß sich die Randteile 34, 36 ebenfalls im wesentlichen über die gesamte Ausdehnung der Seiten des Aufnahmeteils 26 erstrecken. Ferner ist aus Fig. 4 ersichtlich, daß das Aufnahmeteil 26 eine Profilierung 42 aufweist, die eine Standfläche 44 begrenzt, die an den äußeren Umriß des Bodens von Menübehältern oder dergleichen angepaßt ist.

Aus einem Vergleich der Figuren 2 und 4 ist ersichtlich, daß die zweite Aufnahmefläche 30 nur etwa halb so groß wie die erste Aufnahmefläche 6 des Tabletts 2 ist.

Das Aufnahmeteil 26 ist als Aufsatz auf den Tablettkörper 4 ausgebildet.

In Fig. 5 ist das Tablett 2 mit darauf aufgesetztem Aufnahmeteil 26 dargestellt. In dieser Lage greift das Aufnahmeteil 26 mit den Enden 38, 40 seiner Randteile 34, 36 in die Nuten 14, 16 des Tabletts ein und ist in Nutrichtung, also in Längsrichtung des Tabletts 2, relativ zu diesem verschiebbar. Bei der Anordnung gemäß Fig. 5 sind auf der ersten Aufnahmefläche 6 des Tabletts 2 Menübehälter 46, 48 und auf der zweiten Aufnahmefläche 30 ein Menübehälter 50 aufgenommen. Die lichte Weite zwischen der Unterseite des Aufnahmeteils 26 und der ersten Aufnahmefläche 6 ist so bemessen, daß in dem zwischen Aufnahmeteil 26 und der ersten Aufnahmefläche 6 gebildeten Raum die Menübehälter 46, 48, ggf. mit Deckeln, aufgenommen sind, ohne von unten an das Aufnahmeteil 26 anzustoßen. Auf diese Weise bleiben die Menübehälter 46, 48 auch bei einer Verschiebung des Aufnahmeteils 26 relativ zu dem Tablettkörper 4 in ihrer Position.

Dadurch, daß die Aufnahmeflächen 6, 30 in verschiedenen Ebenen übereinander angeordnet sind, steht selbst dann, wenn die Grundfläche des Tabletts 2 klein ist, genügend Platz für Menübehälter oder dergleichen auf den Aufnahmeflächen 6, 30 zur Verfügung.

Das Tablett 2 ist in seiner Höhe so bemessen, daß der Tablettkörper 4 mit darauf aufgesetztem Aufnahmeteil 26 in einen Einschub eines Trolleys paßt. Hierzu kann es lediglich erforderlich sein, den Menübehälter 50 getrennt zu lagern und erst nach dem Entnehmen des Tabletts 2 aus dem Trolley auf die zweite Aufnahmefläche zu stellen.

Das Aufnahmeteil 26 kann beispielsweise so auf den Tablettkörper 4 aufgesetzt sein, daß es sich über der einen Hälfte des Tablettkörpers 4 befindet, so daß auf der anderen Hälfte des Tablettkörpers 4 Gegenstände aufgenommen werden können, deren Höhe größer ist als die lichte Weite zwischen der Unterseite des Aufnahmeteils 26 und der ersten Aufnahmefläche 6. Dies ist in Fig. 5 mit gestrichelten Linien für eine Tasse 52 angedeutet.

Aus Fig. 6 ist ersichtlich, daß das Aufnahmeteil 26 über einer Hälfte des Tablettkörpers 4 angeordnet ist. In dieser Lage sind der auf der zweiten Aufnahmefläche 30 angeordnete Menübehälter 50 und ein auf der ersten Aufnahmefläche 6 angeordneter Menübehälter 54 von oben zugänglich. Zum öffnen der übrigen Menübehälter 46 und 48 verschiebt der Benutzer das Aufnahmeteil 26 in Richtung eines Pfeiles 56, so daß es über der in Fig. 6 oberen Hälfte des Tablettkörpers 4 angeordnet ist, so daß dann die Menübehälter 46, 48 von oben zugänglich sind. Beim Verschieben des Aufnahmeteils 26 kann die Tasse 52 auf der zweiten Aufnahmefläche 30 des Aufnahmeteils 26 abgestellt werden.

Aus Fig. 6 ist weiterhin ersichtlich, daß die Profilierungen 18, 20, 42 derart ausgebildet sind, daß die durch sie begrenzten Standflächen jeweils an den äußeren Umriß von Teilen des Bodens der Menübehälter 46, 48, 50, 54 sowie der Tasse 52 angepaßt sind. Auf diese Weise sind die Menübehälter 46, 48, 50, 54 und die Tasse 52 sicher auf den Aufnahmeflächen 6, 30 gehalten.

Das Tablett 2 kann auch ohne das Aufnahmeteil 26 verwendet werden, wie dies in Fig. 7 dargestellt ist. Ferner ist auch das Aufnahmeteil 26 ohne den Tablettkörper 4 verwendbar, wie dies weiter unten bei Fig. 21 näher erläutert wird.

Fig. 8 zeigt ein zweites Ausführungsbeispiel des erfindungsgemäßen Tabletts 2 mit aufgesetztem Aufnahmeteil 26 und darauf aufgenommenen Menübehältern 46, 48, 50. Dieses Ausführungsbeispiel unterscheidet sich von demjenigen gemäß den Figuren 1 bis 5 dadurch, daß der Rand 8 eine sich von dem Tablettkörper 4 nach außen erstreckende Verlängerung 58 aufweist, an der die Handgriffe 10, 12 angeordnet sind. Aufgrund der Verlängerung 58 können bei diesem Ausführungsbeispiel die Handgriffe 10, 12 größer ausgebildet sein als bei dem Ausführungsbeispiel gemäß den Figuren 1 bis 7, so daß die Handhabung des Tabletts 2 weiter verbessert ist.

Fig.9 zeigt das Tablett gemäß Fig. 8 ohne Aufnahmeteil 26 und ohne Menübehälter.

Fig. 10 zeigt ein zweites Ausführungsbeispiel des Aufnahmeteils 26, das sich von dem ersten Ausführungsbeispiel gemäß Fig. 4 dadurch unterscheidet, daß das Aufnahmeteil 26 an einer Querseite mit bei diesem Ausführungsbeispiel paarweise angeordneten ersten Verbindungselementen 60, 62 und an der gegenüberliegenden Querseite mit bei diesem Ausführungsbeispiel ebenfalls paarweise vorgesehenen zweiten Verbindungselementen 64, 66 versehen ist. Die ersten Verbindungselemente 60, 62 und die zweiten Verbindungselemente 64, 66 bilden Verbindungsmittel zum lösbaren Verbinden des Tabletts 2 mit in Fig. 10 nicht dargestellten benachbarten Tabletts, beispielsweise dann, wenn die Tabletts nebeneinander auf einem Trolley aufgenommen sind. Die Verbindungsmittel werden weiter unten näher erläutert.

Fig. 11 zeigt eine Draufsicht auf einen Tablettkörper 4 eines dritten Ausführungsbeispieles des erfindungsgemäßen Tabletts 2. Dieses Ausführungsbeispiel unterscheidet sich vom Ausführungsbeispiel gemäß Fig. 2 dadurch, daß an einer Querseite des Tabletts bei diesem Ausführungsbeispiel paarweise angeordnete erste Verbindungselemente 60, 62 und an der gegenüberliegenden Seite ebenfalls paarweise angeordnete zweite Verbindungselemente 64, 66 vorgesehen sind.

Fig. 12 stellt das Tablett gemäß Fig. 11 in teilweise geschnittener Seitenansicht dar. Es ist ersichtlich, daß die Profilierungen 18, 20 der ersten Aufnahmefläche 6, die die Standflächen 22, 24 begrenzen, durch Erhebungen 68, 70 gebildet sind. Die Profilierungen 18, 20 können jedoch durch Ausnehmungen gebildet sein, wie dies weiter oben beschrieben ist.

Fig. 13 zeigt eine Ansicht von oben auf die in Fig. 11 untere Hälfte des Tabletts 2 gemäß Fig. 11, wobei auf dem Tablett ein Behälter 54, eine Tasse 52 und ein weiterer Menübehälter 72 aufgenommen sind.

Fig. 14 zeigt in schematischer Schnittansicht ein erstes Verbindungselement 60 des Tablettkörpers 4, das mit einem zweiten Verbindungselement 64 eines in der Zeichnung nicht dargestellten, zu dem Tablett 2 benachbarten Tablett verbunden ist.

Das erste Verbindungselement 60 weist eine sich im wesentlichen parallel zur Tablettseite erstreckende, nach oben offene Nut 74 auf, während das zweite Verbindungselement 64 einen Vorsprung 76 aufweist, mit dem das zweite Verbindungselement 64 in Verbindungslage formschlüssig in die Nut 74 des ersten Verbindungselementes 60 des benachbarten Tabletts eingreift. Beim Ziehen des Tabletts 2 in Richtung eines Pfeiles 78, beispielsweise beim Herausziehen des Tabletts 2 aus einem Trolley, nimmt das Tablett 2 durch die formschlüssige Verbindung der Verbindungselemente 60, 64 das benachbarte Tablett in Richtung des Pfeiles 78 mit. Beim Entnehmen des Tabletts 2 aus dem Trolley kann dann das zweite Verbindungselement 64 des Tabletts 2 aus dem ersten Verbindungselement 60 des benachbarten Tabletts ausgehakt werden.

Auf diese Weise ist die Handhabung des erfindungsgemäßen Tabletts 2 verbessert, insbesondere dann, wenn mehrere erfindungsgemäße Tabletts 2 in einem Trolley aufgenommen sind.

Die Verbindungselemente 60, 62, 64, 66 können an dem Tablettkörper 4 und/oder an dem Aufnahmeteil 26 vorgesehen sein.

Fig. 15 zeigt ein weiteres Ausführungsbeispiel von Verbindungselementen 60, 64, die an gegenüberliegenden Seiten des Tablettkörpers 4 angeordnet sind. Bei diesem Ausführungsbeispiel ist das freie Ende des ersten Verbindungselementes 60 als nach unten weisender Haken 76 und das freie Ende des zweiten Verbindungselementes 64 als nach oben weisender Haken 78 ausgebildet. An ihren dem Tablettkörper 4 abgewandten Enden weisen die Haken 76, 78 jeweils eine Abschrägung 80, 82 auf, die jeweils zu dem Tablettkörper 4 hin verläuft. Zum Verbinden des ersten Verbindungselementes 60 des Tabletts 2 mit einem zweiten Verbindungselement 64 eines benachbarten Tabletts wird das Tablett 2 in Richtung auf das benachbarte Tablett verschoben, wie dies in Fig. 15 durch einen Pfeil 78 angedeutet ist. Hierbei gleitet der Haken 78 des ersten Verbindungselementes 60 mit seiner Abschrägung 80 auf die Abschrägung 82 des zweiten Verbindungselementes 64 des benachbarten Tabletts auf und hakt schließlich an dem Haken 76 ein, so daß die Tabletts miteinander verbunden sind und beim Bewegen eines der Tabletts in Richtung des Pfeiles 78 oder entgegen der Richtung des Pfeiles 78 das jeweils benachbarte Tablett mitgenommen wird und auf diese Weise eine Reihenverbindung zwischen den Tabletts gebildet ist. Die Verbindungselemente 60, 64 können an das Tablett 2 angesetzt oder einstückig mit diesem geformt sein.

In Fig. 16 ist ein weiteres Ausführungsbeispiel von Verbindungselementen 60, 64 dargestellt, bei dem das erste Verbindungselement 60 und das zweite Verbindungselement 64 in ihrer Form identisch ausgebildet sind. Die Verbindungselemente 60, 64 weisen einen im wesentlichen pfeilförmigen Querschnitt auf, dessen Pfeilspitze 84 bzw. 86 von dem Tablettkörper 4 des Tabletts 2 wegweist. Die Verbindung zweier benachbarter Tabletts 2 miteinander erfolgt bei diesem Ausführungsbeispiel in der oben zu Fig. 15 beschriebenen Weise.

Gegenüber dem Ausführungsbeispiel gemäß Fig. 15 hat das Ausführungsbeispiel gemäß Fig. 16 jedoch den Vorteil, daß aufgrund der symmetrischen Ausbildung der Verbindungselemente 60, 64 die ersten Verbindungselemente 60 des Tabletts 2 sowohl mit den ersten Verbindungselementen 60 als auch mit den zweiten Verbindungselementen 64 eines benachbarten Tabletts verbindbar sind, wohingegen bei dem Ausführungsbeispiel gemäß Fig. 15 mit den unterschiedlich ausgebildeten Verbindungselementen 60, 64 eine Verbindung zweier benachbarter Tabletts 2 nur dann möglich ist, wenn jeweils ein erstes Verbindungselement 60 eines Tabletts 2 einem zweiten Verbindungselement 64 eines benachbarten Tabletts gegenübersteht.

Fig. 17 zeigt eine Draufsicht auf ein Tablett 2 mit den Verbindungselementen gemäß Fig. 16.

Es ist ersichtlich, daß die Verbindungselemente 60, 64 an gegenüberliegenden Seiten des Tablettkörpers 4 und jeweils paarweise angeordnet sind. Es ist jedoch grundsätzlich ausreichend, wenn jeweils pro Tablettseite nur ein Verbindungselement 60, 64 vorgesehen ist. Ferner ist ersichtlich, daß sich der Querschnitt der Verbindungselemente 60, 64 entlang der Tablettseite nach außen hin vergrößert.

Fig. 18 zeigt eine Ansicht von unten in Fig. 17 auf das Tablett gemäß Fig. 17 ohne Aufnahmeteil 26, wobei der pfeilförmige Querschnitt der Verbindungselemente 60, 64 erkennbar ist.

Fig. 19 zeigt eine Ansicht von rechts in Fig. 17, wobei erkennbar ist, daß sich der Querschnitt der zweiten Verbindungselemente 64 entlang der Tablettseite nach oben und nach unten vergrößert.

Fig. 20 zeigt eine Einzelheit aus Fig. 19 im Bereich des in Fig. 19 linken Verbindungselementes 64. Sie dient zur Verdeutlichung der Ausbildung des Verbindungselementes 64. Ferner ist in Fig. 20 deutlich erkennbar, daß das Aufnahmeteil 26 bei diesem Ausführungsbeispiel ein Randteil 34 aufweist, das im Bereich seines freien Endes einen nach außen weisenden Randbereich 88 aufweist. Ferner ist bei diesem Ausführungsbeispiel das Randteil 34 des Aufnahmeteiles 26 mit seinem dem Tablettkörper 4 zugewandten Ende nicht in an der Oberseite der Handgriffe 10, 12 gebildeten Nuten geführt, sondern an einer sich in Verschieberichtung erstreckenden Kante des Handgriffs 12. In entsprechender Weise ist das Randteil 36 mit seinem dem Tablettkörper 4 zugewandten Ende an einer Kante des Handgriffs 10 geführt.

Dadurch, daß das zweite Verbindungselment 64 sich im Bereich der Kante des Handgriffs 12 nach oben erstreckt, ist ein Anschlag zur Begrenzung der Verschiebung des Aufnahmeteils 26 relativ zu dem Tablettkörper 4 gebildet.

Das Aufnahmeteil 26 kann auch ohne den Tablettkörper 4 verwendet werden, wie dies in Fig. 21 dargestellt ist. Das Aufnahmeteil 26 kann sich beispielsweise mit seinen Randbereichen 88 seiner Randteile 34, 36 an einem Randwulst 90 einer Tischplatte 92 eines Passagiertisches 94 in einem Flugzeug abstützen. Das Aufnahmeteil 26 ist dann sicher an dem Passagiertisch 94 gehalten.

Um ein Abrutschen des Aufnahmeteils 26 von dem Tablettkörper 4 zu verhindern, können Klemmittel zur Klemmverbindung des Aufnahmeteiles 26 an dem Tablettkörper 4 vorgesehen sein. Fig. 22 zeigt ein erstes Ausführungsbeispiel derartiger Klemmittel, bei dem die Klemmittel durch eine an den Handgriff 12 angeformte Klammer 96 gebildet sind, die in Klemmlage den Randbereich 88 des Randteiles 34 des Aufnahmeteils 26 klemmend übergreift. Auf diese Weise ist ein Abrutschen des Aufnahmeteils 26 von dem Tablettkörper 4 zuverlässig vermieden, wobei eine Verschiebung des Aufnahmeteils 26 in Verschieberichtung, also in Fig. 22 senkrecht zur Zeichenebene, weiterhin möglich ist.

In Fig. 23 ist ein weiteres Ausführungsbeispiel der Klemmittel dargestellt, bei dem die Klammer 96 als separates Teil ausgebildet ist und in Klemmlage den Rand 8 des Tablettkörpers 4 bzw. den Handgriff 12 und den Randbereich 88 des Randteiles 34 des Aufnahmeteils 26 klemmend übergreift. Die Klammer 96 kann beispielsweise aus Metall bestehen.

In Fig. 24 ist eine Einzelheit im Bereich des Randes 8 des Tablettkörpers 4 eines weiteren Ausführungsbeispieles des Tablettkörpers 2 dargestellt. Bei diesem Ausführungsbeispiel ist der Tablettkörper 4 im Bereich seines Randes 8 mit Stützteilen 98 versehen, die über die Unterseite des Tablettkörpers 4 überstehen. Mit diesen Stützteilen 24 stützt sich der Tablettkörper 4 an einer Schiene 95 eines Einschubfaches 97 eines Trolleys ab, so daß der Tablettkörper 4 relativ zu der Schiene 95 höher angeordnet ist, als dies der Fall wäre, wenn sich das Tablett unmittelbar mit der Unterseite des Handgriffes 12 an der Führungsschiene 95 abstützen würde. Dies kann aufgrund des Aufbaus der Einschubfächer einiger Trolleys erforderlich sein. Je nachdem, wie die Einschubfächer des jeweiligen Trolleys aufgebaut sind, weist der Tablettkörper 4 also entweder Stützteile 98 auf oder stützt sich unmittelbar mit den Handgriffen oder einem anderen Teil des Tablettkörpers in dem Einschubfach des Trolleys ab.

Fig. 25 zeigt eine Draufsicht auf einen Tablettkörper 4 eines weiteren Ausführungsbeispieles des erfindungsgemäßen Tabletts 2. Die erste Aufnahmefläche 6 weist eine Profilierung 20 auf, die durch eine Vertiefung gebildet ist und eine Standfläche 24 begrenzt, die an den äußeren Umriß des Bodens eines Menübehälters 100 angepaßt ist. Eine Schmalseite 102 des Menübehälters 100 weist eine Einbuchtung 104 auf, die zur gegenüberliegenden Schmalseite 106 des Menübehälters 100 komplementär geformt ist, derart, daß bei Aufnahme mehrerer gleichartiger Menübehälter auf einem Tablett 2 der Menübehälter 100 mit seiner Schmalseite 106 an der Einbuchtung 104 eines benachbarten Menübehälters 108 formschlüssig anliegt. Durch die formschlüssige Anlage des Menübehälters 100 an den Menübehälter 8 ist in Verbindung mit der Profilierung 20 der Halt der Menübehälter 100, 108 auf dem Tablett 2 verbessert, so daß auch bei einer Neigung des Tabletts 2 die Menübehälter 100, 108 nicht verrutschen.

Die Grundfläche des Tablettkörpers 4 kann beispielsweise etwa 2/3 der Grundfläche eines herkömmlichen Tabletts entsprechen. Es können dann in einem Einschubfach eines herkömmlichen Trolleys vier solche erfindungsgemäßen Tabletts hintereinander aufgenommen sein. Die Grundfläche des Aufnahmeteils 26 kann beispielsweise etwa 1/3 der Grundfläche eines herkömmlichen Tabletts entsprechen. Es können dann sechs solcher Aufnahmeteile in einem Einschubfach eines herkömmlichen Trolleys verwendet werden.

## Patentansprüche

1. Tablett zur Aufnahme von Verpflegung, insbesondere an Bord von Flugzeugen, Fahrzeugen oder anderen Transportmitteln,
mit einem Tablettkörper (4), an dem eine erste Aufnahmefläche (6) zur Aufnahme von Verpflegung gebildet ist, und
mit einem sich oberhalb der ersten Aufnahmefläche (6) und beabstandet zu dieser erstreckenden Aufnahmeteil (26), an dessen Oberseite eine zweite Aufnahmefläche (30) zur Aufnahme von Verpflegung gebildet ist, wobei das Aufnahmeteil (26) verschiebbar an dem Tablettkörper (4) angeordnet ist, derart, daß sich bei Verschiebung des Aufnahmeteils (26) die zweite Aufnahmefläche (30) parallel zu der ersten Aufnahmefläche (6) verschiebt.
**dadurch gekennzeichnet,**
**daß** das Aufnahmeteil (26) als Aufsatz auf den Tablettkörper (4) ausgebildet ist und
**daß** das Aufnahmeteil (26) einen Rand (32) aufweist, von dem sich an gegenüberliegenden Seiten des Aufnahmeteiles (26) Randteile (34, 36) erstrecken, die über die Unterseite des Aufnahmeteiles (26) überstehen und mit deren freien Enden sich das Aufnahmeteil (26) an dem Tablettkörper (4) abstützt.

2. Tablett nach Anspruch 1, **dadurch gekennzeichnet, daß** der Tablettkörper (4) an gegenüberliegenden Seiten mit sich in Verschieberichtung des Aufnahmeteils (26) erstreckenden Nuten (14, 16) versehen ist und daß die Randteile (34, 36) mit zu den Nuten (14, 16) im wesentlichen komplementär geformten Enden (38, 40) in die Nuten (14, 16) eingreifen.

3. Tablett nach Anspruch 2, **dadurch gekennzeichnet, daß** sich die Randteile (34, 36) in Verschieberichtung im wesentlichen über die gesamte Ausdehnung des Aufnahmeteils (26) erstrecken.

4. Tablett nach Anspruch 2 oder 3, **dadurch gekennzeichnet, daß** der Tablettkörper (4) an wenigstens zwei gegenüberliegenden Seiten mit Handgriffen (12) versehen ist, an deren Oberseite die Nuten (14, 16) gebildet sind.

5. Tablett nach einem der vorhergehenden Ansprüche, **dadurch gekennzeichnet, daß** die an dem Aufnahmeteil (26) gebildete zweite Aufnahmefläche (30) kleiner als die erste Aufnahmefläche (6) ist.

6. Tablett nach einem der vorhergehenden Ansprüche, **dadurch gekennzeichnet, daß** die zweite Aufnahmefläche (30) etwa halb so groß ist wie die erste Aufnahmefläche (6).

7. Tablett nach einem der vorhergehenden Ansprüche, **dadurch gekennzeichnet, daß** der Tablettkörper (4) und/oder das Aufnahmeteil (26) einen sich von der jeweiligen Aufnahmefläche (6; 30) nach oben erstreckenden Rand (32; 8) aufweisen bzw. aufweist.

8. Tablett nach einem der vorhergehenden Ansprüche, **dadurch gekennzeichnet, daß** die erste Aufnahmefläche (6) und/oder die zweite Aufnahmefläche (30) mit Profilierungen, insbesondere Ausnehmungen (18, 20; 42) oder Vertiefungen, versehen ist, die Standflächen (22, 24; 44) begrenzen, die wenigstens teilweise an den äußeren Umriß des Bodens von auf dem Tablett (2) aufzunehmenden Menübehältern (46, 48, 50, 54), Schalen, Bechern, Tassen (52) oder dergleichen angepaßt ist.

9. Tablett nach einem der vorhergehenden Ansprüche, **dadurch gekennzeichnet, daß** der Tablettkörper (4) und/oder das Aufnahmeteil (26) aus Kunststoff, vorzugsweise aus durchsichtigem Kunststoff, bestehen bzw. besteht.

10. Tablett nach einem der vorhergehenden Ansprüche, **dadurch gekennzeichnet, daß** das Tablett (2) Verbindungsmittel zum lösbaren Verbinden des Tabletts (2) mit wenigstens einem benachbarten Tablett (2) aufweist.

11. Tablett nach Anspruch 10, **dadurch gekennzeichnet, daß** die Verbindungsmittel durch ein erstes Verbindungselement (60, 62), das seitlich an dem Tablett (2) angeordnet ist und eine sich im wesentlichen parallel zur Tablettseite erstreckende Nut (74) aufweist, und durch ein zweites Verbindungselement (64, 66), das an der dem ersten Verbindungselement (60, 62) gegenüberliegenden Tablettseite angeordnet ist und einen Vorsprung (76) zum formschlüssigen Eingriff in eine Nut (74) eines ersten Verbindungselementes (60, 62) eines benachbarten Tabletts aufweist, gebildet sind.

12. Tablett nach Anspruch 11, **dadurch gekennzeichnet, daß** die Verbindungselemente (60, 62, 64, 66) an dem Tablettkörper (4) und/oder an dem Aufnahmeteil (26) angeordnet sind.

13. Tablett nach Anspruch 11 oder 12, **dadurch gekennzeichnet, daß** die freien Enden der Verbindungselemente (60, 62; 64, 66) als Haken (76, 78) ausgebildet sind, wobei der Haken (76) des ersten Verbindungselementes (60) nach unten und der Haken des zweiten Verbindungselementes (74) nach oben weist, derart, daß das erste Verbindungselement (60) eines Tabletts (2) an dem zweiten Verbindungselement (64) eines benachbarten Tabletts (2) einhakbar ist.

14. Tablett nach einem der Ansprüche 11 bis 13, **dadurch gekennzeichnet, daß** das erste Verbindungselement (60) und/oder das zweite Verbindungselement (64) einen im wesentlichen pfeilförmigen Querschnitt aufweist, dessen Pfeilspitze (84) von dem Tablett (2) wegweist.

15. Tablett nach Anspruch 14, **dadurch gekennzeichnet, daß** sich der Querschnitt der Verbindungselemente (60, 62; 64, 66) entlang der Tablettseite nach außen hin vergrößert.

16. Tablett nach einem der Ansprüche 11 bis 15, **dadurch gekennzeichnet, daß** die Verbindungselemente (60, 62; 64, 66) an dem Tablettkörper (4) und/oder das Aufnahmeteil (26) angeformt sind.

17. Tablett nach einem der Ansprüche 2 bis 16, **dadurch gekennzeichnet, daß** die Nuten (14, 16) im Bereich ihrer Enden einen Anschlag zum Begrenzen der Verschiebung des Aufnahmeteils (26) relativ zu dem Tablettkörper (4) aufweisen.

18. Tablett nach Anspruch 17, **dadurch gekennzeichnet, daß** der Anschlag durch eines der Verbindungselemente (60, 62; 64, 66) gebildet ist.

19. Tablett nach einem der Ansprüche 2 bis 18, **dadurch gekennzeichnet, daß** die Randteile (34, 36) des Aufnahmeteils (26) im Bereich ihrer freien Enden einen nach außen weisenden Randbereich (88) aufweisen.

20. Tablett nach einem der vorhergehenden Ansprüche **gekennzeichnet durch** Klemmittel zur Klemmverbindung des Aufnahmeteils (26) mit dem Tablettkörper (4).

21. Tablett nach Anspruch 20, **dadurch gekennzeichnet, daß** die Klemmittel durch wenigstens eine Klammer (96) gebildet sind, die in Klemmlage den Rand (8) des Tablettkörpers (4) und den Randbereich (88) der Randteile (34, 36) des Aufnahmeteils (26) klemmend übergreift.

22. Tablett nach Anspruch 21, **dadurch gekennzeichnet, daß** die Klammer (96) an den Rand (8) des Tablettkörpers (4) oder den Randbereich (88) der Randteile (34, 36) des Aufnahmeteils (26) angeformt ist.

23. Tablett nach einem der vorhergehenden Ansprüche, **dadurch gekennzeichnet, daß** der Tablettkörper (4) vorzugsweise im Bereich seines Randes (8) mit Stützteilen (98) versehen ist, deren freie Enden über die Unterseite des Tablettkörpers (4) überstehen oder mit der Unterseite des Tablettkörpers (4) im wesentlichen bündig sind.

24. Tablett nach einem der vorhergehenden Ansprüche, **dadurch gekennzeichnet, daß** die Randteile (34, 36) des Aufnahmeteiles (26) an Kanten geführt sind, die an dem Tablettkörper (4) oder einem damit verbundenen Teil (10, 12) gebildet sind.

## Claims

1. A tray for receiving food, in particular on board aeroplanes, vehicles or other transport means,
having a tray body (4) on which a first receiving surface (6) for receiving food is formed, and
having a receiving part (26) extending above the first receiving surface (6) and spaced therefrom, on the upper side of which a second receiving surface (30) for receiving food is formed, with the receiving part (26) being disposed displaceably on the tray body (4) in such a manner that the second receiving surface (30) moves parallel to the first receiving surface (6) upon the displacement of the receiving part (26)
**characterised in that** the receiving part (26) is constructed as an attachment placed on the tray body (4)
**and in that** the receiving part (26) comprises an edge (32), from which at opposite sides of the receiving part (26) edge parts (34, 36) extend, which protrude over the underside of the receiving part (26) and with the free ends of which the receiving part (26) is supported on the tray body (4).

2. A tray according to Claim 1,
**characterised in that** on opposite sides the tray body (4) is provided with grooves (14, 16) extending in the displacement direction of the receiving part (26),
and **in that** the edge parts (34, 36) engage in the grooves (14, 16) by ends (38, 40) shaped substantially to complement the grooves (14, 16).

3. A tray according to Claim 2,
**characterised in that** the edge parts (34, 36) in the displacement direction extend substantially over the entire extent of the receiving part (26).

4. A tray according to Claim 2 or 3,
**characterised in that** on at least two opposite sides the tray body (4) is provided with handles (12), on the upper side of which the grooves (14, 16) are formed.

5. A tray according to one of the preceding Claims,
**characterised in that** the second receiving surface (30) formed on the receiving part (26) is smaller than the first receiving surface (6).

6. A tray according to one of the preceding Claims,
**characterised in that** the second receiving surface (30) is roughly half the size of the first receiving surface (6).

7. A tray according to one of the preceding Claims,
**characterised in that** the tray body (4) and/or the receiving part (26) comprise or comprises an edge (32; 8) extending upwardly from the respective receiving surface (6; 30).

8. A tray according to one of the preceding Claims,
**characterised in that** the first receiving surface (6) and/or the second receiving surface (30) is provided with shaped portions, especially recesses (18, 20; 42) or depressions, which limit standing surfaces (22, 24; 44), which is adapted at least partially to the outer contour of the base of meal containers (46, 48, 50, 54), bowls, beakers, cups (52) or the like to be placed on the tray (2).

9. A tray according to one of the preceding Claims,
**characterised in that** the tray body (4) and/or the receiving part (26) are or is made from plastic material, preferably transparent plastic.

10. A tray according to one of the preceding Claims,
**characterised in that** the tray (2) comprises connecting means for the detachable connection of the tray (2) to at least one adjacent tray (2).

11. A tray according to Claim 10,
**characterised in that** the connecting means are formed by a first connecting element (60, 62), which is disposed laterally on the tray (2) and comprises a groove (74) extending substantially parallel to the side of the tray, and by a second connecting element (64, 66), which is disposed at the side of the tray lying opposite the first connecting element (60, 62) and comprises a projection (76) for form-fit engagement in a groove (74) of a first connecting element (60, 62) of an adjacent tray.

12. A tray according to Claim 11,
**characterised in that** the connecting elements (60, 62, 64, 66) are disposed on the tray body (4) and/or on the receiving part (26).

13. A tray according to Claim 11 or 12,
**characterised in that** the free ends of the connecting elements (60, 62; 64, 66) are constructed as hooks (76, 78), with the hook (76) of the first connecting element (60) pointing downwards and the hook of the second connecting element (74) pointing upwards in such a manner that the first connecting element (60) of a tray (2) can be hooked onto the second connecting element (64) of an adjacent tray (2).

14. A tray according to one of Claims 11 to 13,
**characterised in that** the first connecting element (60) and/or the second connecting element (64) comprises a substantially arrow-shaped cross section, the arrow point (84) of which points away from the tray (2).

15. A tray according to Claim 14,
**characterised in that** the cross section of the connecting elements (60, 62; 64, 66) increases outwardly along the side of the tray.

16. A tray according to one of Claims 11 to 15,
**characterised in that** the connecting elements (60, 62; 64, 66) are moulded on the tray body (4) and/or the receiving part (26).

17. A tray according to one *of* Claims 2 to 16,
**characterised in that** the grooves (14, 16) in the region of their ends comprise a stop to limit the displacement of the receiving part (26) relative to the tray body (4).

18. A tray according to Claim 17,
**characterised in that** the stop is formed by one of the connecting elements (60, 62; 64, 66).

19. A tray according to one of Claims 2 to 18,
**characterised in that** the edge parts (34, 36) of the receiving part (26) comprise an outwardly pointing edge region (88) in the region of their free ends.

20. A tray according to one of the preceding Claims,
**characterised by** clamping means for the connection of the receiving part (26) to the tray body (4) by clamping.

21. A tray according to Claim 20,
**characterised in that** the clamping means are formed by at least one clamp (96), which in the clamping position engages to clamp over the edge (8) of the tray body (4) and the edge region (88) of the edge parts (34, 36) of the receiving part (26).

22. A tray according to Claim 21,
**characterised in that** the clamp (96) is moulded on the edge (8) of the tray body (4) or the edge region (88) of the edge parts (34, 36) of the receiving part (26).

23. A tray according to one of the preceding Claims
**characterised in that** the tray body (4) is preferably provided in the region of its edge (8) with support parts (98), the free ends of which project over the underside of the tray body (4) or are substantially flush with the underside of the tray body (4).

24. A tray according to one of the preceding Claims,
**characterised in that** the edge parts (34, 36) of the receiving part (26) are guided along edges which are formed on the tray body (4) or a part (10, 12) connected therewith.

## Revendications

1. Plateau pour recevoir de la nourriture, en particulier à bord d'avions, de véhicules automobiles ou autres moyens de transport,
avec un corps de plateau (4) sur lequel une première surface de réception (6) est formée pour recevoir de la nourriture, et
avec une pièce de réception (26) s'étendant au-dessus de la première surface de réception (6) et écartée de celle-ci, sur la face supérieure de laquelle est formée une deuxième surface de réception (30) pour recevoir de la nourriture, la pièce de réception (26) étant disposée déplaçable sur le corps de plateau (4) de telle sorte que la deuxième surface de réception (30) se déplace parallèlement à la première surface de réception (6), par déplacement de la pièce de réception (26),
**caractérisé en ce que**,
la pièce de réception (26) est réalisée sous forme d'un chapeau sur le corps de plateau (4) et
**en ce que** la pièce de réception (26) présente une bordure (32) à partir de laquelle s'étendent, sur les côtés opposés de la pièce de réception (26), des parties de bord (34, 36) qui font saillie sur la face du dessous de la pièce de réception (26) et avec les extrémités libres desquelles la pièce de réception (26) vient en appui sur le corps de plateau (4).

2. Plateau selon la revendication 1,
**caractérisé en ce que** le corps de plateau (4) est muni sur ses côtés opposés de rainures (14, 16) s'étendant selon la direction du déplacement de la pièce de réception (26) et **en ce que** les parties de bord (34, 36) sont en prise dans les rainures (14, 16) avec leurs extrémités (38, 40) conformées sensiblement de manière complémentaire aux rainures (14, 16).

3. Plateau selon la revendication 2,
**caractérisé en ce que** les parties de bord (34, 36) s'étendent selon la direction de déplacement principalement sur l'étendue totale de la pièce de réception (26).

4. Plateau selon la revendication 2 ou 3,
**caractérisé en ce que** le corps de plateau (4) est pourvu, sur au moins deux côtés opposés, de poignées (12) sur la face supérieure desquelles les rainures (14, 16) sont réalisées.

5. Plateau selon l'une des revendications précédentes,
**caractérisé en ce que** la deuxième surface de réception (30) formée sur la pièce de réception (26) est plus petite que la première surface de réception (6).

6. Plateau selon l'une des revendications précédentes,
**caractérisé en ce que** la deuxième surface de réception (30) est sensiblement à moitié aussi grande que la première surface de réception(6).

7. Plateau selon l'une des revendications précédentes,
**caractérisé en ce que** le corps de plateau (4) et/ou la pièce de réception (26) présentent ou respectivement présente une bordure (32 ; 8) s'étendant vers le haut depuis la surface de réception (6 ; 30) respective.

8. Plateau selon l'une des revendications précédentes,
**caractérisé en ce que** la première surface de réception (6) et/ou la deuxième surface de réception (30) est pourvue de profilages, en particulier des emboutissages (18 ; 20 ; 42) ou des creux qui délimitent des surfaces planes (22, 24 ; 44), qui sont adaptées au moins partiellement au contour extérieur du fond de récipients de nourriture (46, 48, 50, 54), coupes, gobelets, tasses (52) ou similaires, reçus par le plateau (2).

9. Plateau selon l'une des revendications précédentes,
**caractérisé en ce que** le corps de plateau (4) et/ou la pièce de réception (26) sont constitués ou respectivement est constitué de matière synthétique, de préférence une matière synthétique transparente.

10. Plateau selon l'une des revendications précédentes,
**caractérisé en ce que** le plateau (2) présente des moyens de liaison pour lier de manière détachable le plateau (2) avec au moins un plateau (2) adjacent.

11. Plateau selon la revendication 10,
**caractérisé en ce que** les moyens de liaison sont formés, par un premier élément de liaison (60, 62) qui est disposé latéralement sur le plateau (2) et présente une rainure (74) s'étendant principalement parallèlement au côté du plateau et, par un second élément de liaison (64, 66) qui est disposé sur le côté du plateau opposé au premier élément de liaison (60, 62) et présente une partie en saillie (76) pour un encliquetage par coopération de forme dans une rainure (74) d'un premier élément de liaison (60, 62) d'un plateau adjacent.

12. Plateau selon la revendication 11,
**caractérisé en ce que** les éléments de liaison (60, 62, 64, 66) sont disposés sur le corps de plateau (4) et/ou sur la pièce de réception (26).

13. Plateau selon la revendication 11 ou 12,
**caractérisé** les extrémités libres des éléments de liaison (60, 62 ; 64, 66) sont réalisées sous forme de crochet (76, 78), le crochet (76) du premier élément de liaison (60) se présente vers le bas et le crochet du second élément de liaison (74) vers le haut, de telle sorte que le premier élément de liaison (60) d'un plateau (2) est accrochable sur le second élément de liaison (64) d'un plateau adjacent (2).

14. Plateau selon l'une des revendications précédentes,
**caractérisé en ce que** le premier élément de liaison (60) et/ou le second élément de liaison (64) présente une section transversale essentiellement en forme de flèche dont la pointe de flèche (84) est pointée vers l'extérieur du plateau (2).

15. Plateau selon la revendication 14,
**caractérisé en ce que** la section transversale de l'élément de liaison (60, 62 ; 64, 66) s'élargit le long du côté du plateau, vers l'extérieur.

16. Plateau selon l'une des revendications 11 à 15,
**caractérisé en ce que** les éléments de liaison (60, 62 ; 64, 66) sont formés sur le corps de plateau (4) et/ou sur la pièce de réception (26).

17. Plateau selon l'une des revendications 2 à 16,
**caractérisé en ce que** les rainures (14, 16) présentent dans la zone de leurs extrémités une butée pour limiter le déplacement de la pièce de réception (26) par rapport au corps de plateau (4).

18. Plateau selon la revendication 17,
**caractérisé en ce que** la butée est formée par l'un des éléments de liaison (60, 62 ; 64, 66).

19. Plateau selon l'une des revendications 2 à 18,
**caractérisé en ce que** les parties de bord (34, 36) de la pièce de réception (26) présentent dans la zone de leurs extrémités libres une zone de bordure (88) dirigée vers l'extérieur.

20. Plateau selon l'une des revendications précédentes,
**caractérisé en ce que** des moyens de serrage sont prévus pour une liaison par serrage de la pièce de réception (26) avec le corps du plateau (4).

21. Plateau selon la revendication 20,
**caractérisé en ce que** les moyens de serrage sont formés par au moins une bride de fixation (96) qui, en position de serrage, enserre le bord (8) du corps de plateau (4) et la zone de bordure (88) des parties de bord (34, 36) de la pièce de réception (26).

22. Plateau selon la revendication 21,
**caractérisé en ce que** la bride de fixation (96) est formée sur le bord (8) du corps de plateau (4) ou de la zone de bordure (88) des parties de bord (34, 36) de la pièce de réception (26).

23. Plateau selon l'une des revendications précédentes,
**caractérisé en ce que** le corps de plateau (4) est muni de préférence dans la zone de son bord (8) de pièces d'appui (98) dont les extrémités libres font saillie sur la face du dessous du corps de plateau (4) ou affleurent sensiblement sur la face du dessous du corps de plateau (4).

24. Plateau selon l'une des revendications précédentes,
**caractérisé en ce que** les parties de bord (34, 36) de la pièce de réception (26) sont guidées sur des arêtes qui sont formées sur le corps de plateau (4) ou sur une pièce (10, 12) reliée.
